# EUROPÄISCHE PATENTSCHRIFT

(11) **EP 4 074 934 B1**
(45) Veröffentlichungstag und Bekanntmachung des Hinweises auf die Patenterteilung: **26.06.2024**
(21) Anmeldenummer: 22167687.7
(22) Anmeldetag: 11.04.2022
(51) Int. Cl.: E06B 3/667

(54) **STECKVERBINDER UND STECKVERBINDUNG**
CONNECTOR AND CONNECTION
CONNECTEUR ENFICHABLE ET CONNEXION ENFICHABLE

(30) Priorität: 15.04.2021 DE 202021102028 U
(43) Veröffentlichungstag der Anmeldung: 19.10.2022
(73) Patentinhaber: Kronenberg, Ralf M., 42781 Haan / Rhld (DE)
(72) Erfinder: Kronenberg, Ralf M., 42781 Haan / Rhld (DE)
(74) Vertreter: ERNICKE Patent- und Rechtsanwälte PartmbB

(56) Entgegenhaltungen:
- WO-A1-2018/162584
- DE-U1-202009 008 694
- DE-U1-202015 105 061
- DE-U1-202019 102 085

## Beschreibung

Die Erfindung betrifft einen Steckverbinder und eine Steckverbindung mit den Merkmalen der selbstständigen Ansprüche.

Ein Steckverbinder und eine Steckverbindung für Abstandhalterhohlprofile einer Isolierverglasung sind aus der WO 2018/162584 A1 bekannt. Der Steckverbinder ist für eine Steckverbindung mit Warm-Edge-Hohlprofilen aus Kunststoff konzipiert. Der Steckverbinder hat einen im Wesentlichen U-förmigen Querschnitt mit einem in Einbaustellung zum Scheibeninnenraum der Isolierverglasung weisenden Boden sowie vom Boden ausgehenden und schräg nach außen gerichteten randseitigen Seitenwänden mit jeweils mehreren seitlich ausgestellten, federnden Rückhalteelementen. Diese haben in der Seitenansicht eine rechteckige Form mit einer geraden und aufrechten Vorderkante, die sich parallel zur Hauptebene der schrägen Seitenwand erstreckt. Der vorbekannte Steckverbinder ist als Stanz- und Biegeteil aus einem Metallblech ausgebildet.

Die DE 20 2015 105 061 U1 zeigt einen anderen Steckverbinder und eine Steckverbindung, die für Abstandhalter-Hohlprofile aus Kunststoff konzipiert sind. Der Steckverbinder verkrallt sich mit randseitigen Bodenzungen an einer metallischen Verstärkungseinlage am Boden des labilen Hohlprofils und hat am oberen Rand der Seitenwände federnde Rückhalteelemente. Diese sind vom darunter liegenden Seitenwandbereich durch eine breite Auskehlung distanziert und dadurch zum Eingriff an einer Kunststoffwand besonders biegeweich ausgebildet sowie nach mehreren Richtungen gebogen.

Aus der DE 20 2019 102 085 U1 ist ein Steckverbinder für Bilderrahmenprofile oder Abstandhalter-Hohlprofile bekannt, wobei der Steckverbinder vom Verbinderboden innenseitig hochragende gekrümmte Federbügel aufweist, die sich jeweils an einer gegenüberliegenden Profilwand abstützen.

Die DE 20 2009 008 694 U1 zeigt einen Steckverbinder für Abstandhalter-Hohlprofile, der an an seinen Seitenwandrändern seitlich abgebogene und schräg nach oben ausgestellte, federnde Rückhalteelemente aufweist, die sich mit ihren Spitzen in den seitlichen Hohlprofilwänden eingraben. Unter den Rückhalteelementen sind großflächige Freischnitte angeordnet.

Aus der Praxis sind auch metallische Steckverbinder bekannt, die keilförmige und zur Vorderkante hin verbreiterte Rückhalteelemente oder dreieckige Rückhalteelemente haben.

Es ist Aufgabe der vorliegenden Erfindung, einen verbesserten Steckverbinder nebst einem Herstellverfahren und einer Steckverbindung aufzuzeigen.

Die Erfindung löst diese Aufgabe mit den Merkmalen in den selbstständigen Ansprüchen.

Der beanspruchte Steckverbinder ist für metallische Hohlprofile von Abstandhaltern einer Isolierverglasung vorgesehen und ausgebildet, z.B. für Edelstahl- oder Aluminiumprofile. Die Hohlprofile sind Metallprofile und haben metallische Innenseiten ihrer Hohlprofilwände, an denen der Steckverbinder angreift. Bei der Bildung der Steckverbindung können der Steckverbinder das Hohlprofil bzw. sein Hohlprofilende in beliebiger Weise bzw.

Relativbewegung zusammengesteckt werden.

Der beanspruchte Steckverbinder hat einen im Wesentlichen U-förmigen Querschnitt mit offenen Stirnseiten. Er hat einen axial durchgängigen inneren Hohlraum und einen in Einbaustellung zum Scheibeninnenraum der Isolierverglasung weisenden Boden sowie vom Boden beidseits ausgehende randseitige Seitenwände und eine Mittenfindung. Die Seitenwände sind bevorzugt senkrecht zum Boden ausgerichtet. Die Seitenwände können auch minimal schräg nach außen gerichtet sein. Sie können entsprechend an der Übergangsstelle zum Boden gekippt sein. Dies kann z.B. auf Fertigungs- und Werkzeuggründen oder auf einer Anpassung an das Hohlprofilmaterial oder dgl. beruhen. Der Kippwinkel a einer schrägen Seitenwand gegen die Senkrechte kann z.B. bis zu 10°, vorzugsweise bis zu 5°, betragen. In der besonders bevorzugten Ausführungsform liegt er zwischen 1,5° und 3°. Diese Gestaltung des Steckverbinders mit einem sehr kleinen Kippwinkel a von bis zu 3° ist für die besagten metallischen Hohlprofile vorteilhaft.

Die Bodenausrichtung bezieht sich hier und nachfolgend auf die Ausrichtung gegenüber der Hauptebene des Bodens. Die Axialausrichtung bezieht sich auf eine Längsrichtung des Steckverbinders.

Am freien Rand der Seitenwände sind jeweils mehrere seitlich ausgestellte und federnde Rückhalteelemente angeordnet, die an einer Biegestelle von der Seitenwand seitlich ausgebogen sind, wobei sie an ihrem freien vorderen Bereich eine rechteckartige Form mit Ober- und Unterkanten sowie mit einer quer dazu ausgerichteten Vorderkante aufweisen. Beim beanspruchten Steckverbinder weist zumindest ein Rückhalteelement an seinem freien vorderen Bereich eine Torsionsverformung um seine Längsachse auf. Vorzugsweise weisen mehrere, insbesondere alle, Rückhalteelemente eine solche Torsionsverformung auf.

Das Rückhalteelement ist an der Torsionsverformung vorzugsweise nach außen gekippt. Dabei liegt z.B. die Oberkante des rechteckartigen Rückhalteelements weiter außen als die Unterkante. Durch die Torsionsverformung ist auch die Vorderkante des Rückhalteelements schräg nach außen gekippt. Sie ist dadurch schräg zur Hauptebene der Seitenwand ausgerichtet.

Diese Ausbildung hat den Vorteil, dass sich das Rückhalteelement besser in der benachbarten Innenwand des Hohlprofils verkrallt und den Steckverbinder wirksam gegen unerwünschtes Ausziehen aus dem aufgesteckten Hohlprofil sichert. Das Rückhalteelement erhält durch die Kombination der rechteckartigen Form mit der Torsionsverformung optimale Rückhalteeigenschaften.

Diese Vorteile kommen vor allem bei metallischen Hohlprofilen des Abstandhalters, insbesondere Leichtmetall- oder Stahlprofilen, zum Tragen. In Verbindung mit der tordierten rechteckartigen Form ergibt sich eine besonders hohe Auszugfestigkeit. Andererseits kann ein Rückhalteelement mit der beanspruchten Ausbildung beim Aufstecken eines Hohlprofiles um die Biegestelle federelastisch zurückweichen. Dies erleichtert das Zusammenstecken des Steckverbinders und des Hohlprofils mit geringem Kraftaufwand. Unerwünschte Hohlprofilverformungen können verhindert werden. Die Rückhalteelemente können durch ihre Gestaltung die höhere Festigkeit von metallischen Innenwänden der Hohlprofile im Vergleich mit Kunststoffprofilwänden besser und wirksamer ausnutzen.

Die jeweilige Seitenwand des Steckverbinders kann im bevorzugt direkten Anschluss an ein Rückhalteelement und seine Biegestelle einen Seitenwandbereich mit einer schräg abfallenden Rückenflanke aufweisen. Die schräg abfallenden Rückenflanke kann einen Winkel (γ) von 35° oder weniger, z.B. in einem Bereich von ca. 27° - 35°, gegen die Hauptebene des Bodens aufweisen. Diese Ausgestaltung des Steckverbinders mit einer schräg abfallenden Rückenflanke hat eigenständige erfinderische Bedeutung und kann auch ohne die Torsionsverformung eingesetzt werden, z.B. bei anderen Steckverbindern mit rechteckförmigen Rückhalteelementen gemäß des eingangs genannten Standes der Technik.

Die schräg in Richtung zum Boden abfallende Rückenflanke hat den Vorteil, dass der besagte Seitenwandbereich eine größere geschlossene Wandfläche und eine nur allmählich über die Rückenflanke abnehmende Höhe hat. Dies verbessert die Formstabilität und insbesondere die Biegefestigkeit des Steckverbinders in diesem Bereich. Eine hohe Biegefestigkeit ist von Vorteil, wenn ein aus ein oder mehreren Hohlprofilen mit eingesetztem Steckverbinder bestehender Abstandhalterrahmen bei der Isolierglasfertigung gehandhabt und im Raum bewegt, insbesondere verschwenkt wird. An der Stoßstelle zwischen zwei Hohlprofilenden und einem eingesteckten Steckverbinder können dabei erhebliche Belastungen auftreten.

Die schräg abfallende Rückenflanke kann am unteren Ende in einer spitzwinkligen, bevorzugt gerundeten Kehle in einen aufrechten und quer zum Boden ausgerichteten Seitenwandabschnitt übergehen. Dieser Seitenwandabschnitt kann an der Vorderkante und des nächsten Rückhalteelements der Seitenwand enden. Diese Gestaltung ist ebenfalls vorteilhaft für eine hohe mechanische Stabilität und insbesondere Biegefestigkeit des eingesteckten Steckverbinders. Außerdem können sich günstige Spannungsverläufe und Herstelltechniken ergeben.

Der Steckverbinder kann an seinen Stirnseiten jeweils eine Anlaufschräge am freien Rand der Seitenwände aufweisen, die über einen aufragenden Höcker in die Oberkante des zur Stirnseite benachbarten Rückhalteelements übergeht. Der Höcker kann über der Biegestelle des Rückhalteelements angeordnet sein. Diese Ausgestaltung hat ebenfalls eigenständige erfinderische Bedeutung. Sie lässt sich mit Vorteil zusammen mit der Torsionsverformung eines Rückhalteelements und/oder einer schräg abfallenden Rückenflanke einsetzen. Sie kann aber auch bei anderen Arten von Steckverbindern ohne eine solche Torsionsverformung und ohne Rückenflanke mit Vorteil benutzt werden.

Der Höcker hat den Vorteil, dass er für eine eigenständige Höhenführung und eine stirnseitige Abstützung des Steckverbinders im aufgesteckten Hohlprofil sorgen kann. Der Höcker kann die gleiche Höhe über dem Boden haben, wie der freie Rand der Seitenwände im mittleren Verbinderbereich und ggf. auch an den Oberkanten der anderen Rückhalteelemente an der gleichen Seitenwand. Das Rückhalteelement kann unterhalb des Höckers angeordnet sein. Eine Anordnung des Höckers über der Biegestelle des betreffenden Rückhalteelements ist vorteilhaft für die Verbinderstabilität.

Die Rückhalteelemente des Steckverbinders haben gerade und parallele Ober- und Unterkanten, die bevorzugt auch parallel zum Boden, d.h. zu dessen Hauptebene, verlaufen. Die Vorderkante der Rückhalteelemente ist bevorzugt quer, insbesondere senkrecht, zu den vorzugsweise parallelen Ober- und Unterkanten des oder der Rückhalteelemente ausgerichtet. An den Übergängen der bevorzugt geraden Vorderkante in die jeweilige Ober- und Unterkante ergeben sich obere und untere Ecken. Diese können gleich oder unterschiedlich ausgebildet sein. In einer vorteilhaften Ausgestaltung hat die obere und vom Boden weiter entfernte Ecke eine gerundete Form. Dies ist in Verbindung mit der Torsionsverformung und der weiter außen liegenden Oberkante und oberen Ecke und für den Eingriff am Hohlprofil von Vorteil. Die untere Ecke kann scharfkantig ausgebildet sein.

Die Rückhalteelemente sind an der Unterseite von ihrer Seitenwand durch einen dünnen geraden axialen Trennschnitt mit eng benachbarten parallelen Schnittkanten und mit bevorzugter Parallelausrichtung zum Boden abgetrennt. Diese Form ist vorteilhaft für ein Freischneiden der Rückhalteelemente eines metallischen Steckverbinders. Durch den dünnen axialen Trennschnitt mit eng benachbarten parallelen Schnittkanten und einer geringen Trennschnittweite kann die Seitenwandhöhe des Wandabschnitts unter dem Trennschnitt maximal sein, was für die Biegefestigkeit des Steckverbinders von Vorteil ist.

Andererseits können durch den dünnen axialen Trennschnitt die Breite der Rückhalteelemente entlang ihrer Vorderkante und die Länge der aufrechten Biegestelle besonders groß sein. Dies ist für die lokale Torsion und für die gezielte Verformungsfähigkeit der Rückhalteelemente sowie für den Rückhalt in der Steckverbindung mit metallischen Hohlprofilen von Vorteil. Die Rückhalteelemente können beim Einstecken am Hohlprofil um die aufrechte Biegestelle federn und dabei seitlich elastisch ausweichen, wobei sie in der anderen Richtung quer zum Boden verformungsstabil sind. Die obere und vom Boden weiter entfernte Ecke der Rückhalteelemente kann sich an der Innenwand eines metallischen Hohlprofils, insbesondere eines Leichtmetall- oder Stahlprofils, besonders gut verkrallen und eine hohe Rückhaltewirkung entwickeln. Durch die besagte Verformungsstabilität wird ein federndes und den Rückhalt schwächendes Ausweichen der Rückhalteelemente quer zum Boden vermieden. Dies ist ein signifikanter Unterschied zu Steckverbindern für Kunststoffprofile, deren Rückhalteelemente durch untere großformatige Freischnitte und Auskehlungen auch in Richtung quer zum Boden biegeweich sind und nachgeben, was der geringen Festigkeit von Hohlprofilen aus Kunststoff geschuldet ist.

Die Schnittweite (wt) des dünnen axialen Trennschnitts kann 0,01 mm bis 0,7 mm, bevorzugt 0,01 mm bis 0,5 mm besonders bevorzugt 0,01 mm bis 0,1 mm betragen.

Die tordierten Rückhalteelemente können bei einer besonders bevorzugten Schnittweite (wt) im Bereich von 0,01 mm bis 0,1 mm, insbesondere von 0,01 mm oder 0,02 mm, besondere Vorteile haben. Sie können an ihrem rückwärtigen Bereich nahe der Biegestelle mit ihrer Unterkante auf dem darunter befindlichen Wandabschnitt mit Kontakt aufliegen. Die Rückhalteelemente können sich im Kontaktbereich auf dem Wandabschnitt gegen quer zum Boden gerichtete Kräfte abstützen. Dies verbessert die Höhenstabilität und die besagte Verformungsstabilität des Steckverbinders und der Steckverbindung. Dies ist in Verbindung mit der schrägen Rückenflanke von besonderem Vorteil. Bei der Steckverbindung kann sich der Steckverbinder am freien Randbereich seiner Seitenwände mit den fluchtenden Oberkanten der mittennahen und mittleren Rückhalteelemente sowie mit dem fluchtenden Höcker der stirnseitigen Rückhalteelemente in der Höhe im metallischen Hohlprofil abstützen. Dabei ergibt sich eine große tragende axiale Länge am besagten freien Randbereich. Größere Schnittweiten (wt) bis 0,5 mm oder bis 0,7 mm sind nutzbar, wobei sie diese Vorteile nicht oder nur in einem geringeren Maß haben.

Die Trennschnittlängen (lt) der axialen Trennschnitte der Rückhalteelemente können unterschiedlich groß sein. Sie können je nach Breite der Steckverbinder variieren. Die Trennschnittlängen (lt) können zwischen 0,5 mm bis 4,0 mm, bevorzugt zwischen 1,0 mm und 2,5 mm betragen. Die jeweils benachbart zur Verbindermitte angeordneten Rückhalteelemente können eine kleinere Trennschnittlänge (lt) von z.B. 1,0 mm bis 2,0 mm haben als die in Richtung zur Verbinderstirnseite folgenden Rückhalteelemente, deren Trennschnittlänge (lt) z.B. 2,0 mm bis 3,0 mm betragen kann.

Die vorgenannte Kehle bzw. der anschließende aufrechte Seitenwandbereich können bis zum axialen Trennschnitt des besagten nächsten Rückhalteelements reichen. Dies ist günstig zum kontrollierbaren Tordieren der Rückhalteelemente mit einem z.B. stempelartigen Ausstellwerkzeug.

Die Rückhalteelemente sind von ihrer Seitenwand jeweils seitlich schräg nach außen und zu einer Verbindermitte weisend ausgestellt. Sie können von einem an der Stirnseite aufgesteckten Hohlprofil federnd ausweichfähig überfahren werden und verkrallen sich dann sofort bei Auftreten von unerwünschten Auszugskräften an der Profilinnenwand.

Für die Rückhaltefunktion ist es günstig, wenn die axiale Länge der Rückhalteelemente von der Biegestelle zur Vorderkante größer als ihre Breite entlang der Vorderkante ist.

Der Steckverbinder ist vorzugsweise als gerader Steckverbinder ausgebildet. Alternativ ist eine Ausbildung als Eckwinkel möglich. Der Steckverbinder kann beidseits einer Verbindermitte jeweils einen Verbinderschenkel aufweisen. Die in verschiedene Richtungen weisenden Verbinderschenkel können gleichartig ausgebildet sein.

Die Seitenwände des Steckverbinders weisen beidseits der Verbindermitte bzw. an den Verbinderschenkeln jeweils eine Reihe von drei oder mehr Rückhalteelementen auf. Die beidseits der Verbindermitte an den jeweiligen Seitenwänden angeordneten Rückhalteelemente können unterschiedliche Höhen über dem Boden aufweisen. Die Höhe bezieht sich z.B. auf die jeweilige Oberkante der Rückhalteelemente.

Ein solcher Höhenversatz ist vorteilhaft zur Bildung unterschiedlich hoher und voneinander getrennter Eingriffsstellen der Rückhalteelemente an der benachbarten Hohlprofilinnenwand. Durch die unterschiedlich hohen Eingriffsstellen verkrallen sich die verschiedenen Rückhalteelemente besser mit der besagten Hohlprofilwand und bieten insgesamt einen verbesserten Rückhalt gegen einen unerwünschten Auszug.

Bei dem Höhenversatz ist es von Vorteil, wenn das jeweils benachbart zur Stirnseite angeordnete Rückhalteelement eine geringere Höhe über dem Boden als die weiteren in Axialrichtung zur Verbindermitte hin folgenden Rückhalteelemente an der gleichen Seitenwand aufweist. Insbesondere kann die Oberkante des zur Stirnseite benachbarten Rückhalteelements tiefer als die anderen Oberkanten angeordnet sein. Diese besagten folgenden Rückhalteelemente können jeweils eine gleiche Höhe über dem Boden aufweisen. Die Torsionsverformung kann bei den hintereinander an einer Seitenwand aufgereihten Rückhalteelementen gleich oder unterschiedlich sein.

Die jeweils beidseits der Verbindermitte an den jeweiligen Seitenwänden angeordneten Rückhalteelemente können unterschiedliche Breiten entlang ihrer Vorderkanten aufweisen. Die jeweils benachbart zur Stirnseite angeordneten Rückhalteelemente können die kleinste Breite haben. Die jeweils benachbart zur Verbindermitte angeordneten Rückhalteelemente können eine gleiche oder etwas größere Breite besitzen. Die ein oder mehreren jeweils dazwischen angeordneten Rückhalteelemente können die größte Breite aufweisen. Die Breitenunterschiede können zu unterschiedlichen Federsteifigkeiten führen. Sie können auch verschiedene Torsionsformen bewirken.

Die jeweils beidseits einer Verbindermitte an den jeweiligen Seitenwänden benachbart zur Verbindermitte angeordneten Rückhalteelemente können eine höhere Federsteifigkeit als die anderen Rückhalteelemente haben. Die höhere Federsteifigkeit kann durch eine geringere Länge des Trennschnitts und eine damit einhergehende Verkürzung der Rückhalteelementlänge bewirkt werden.

Die beidseits einer zentralen Längsrichtung des Steckverbinders einander gegenüberliegenden Paare von Rückhalteelementen können unterschiedliche Ausstellweiten aufweisen. Die jeweils an der Stirnseite des Steckverbinders benachbarten Paare von Rückhalteelementen können dabei eine geringere Ausstellweite als die anderen Paare der in Richtung zur Verbindermitte folgenden Rückhalteelemente haben. Die geringere Ausstellweite begünstigt das Aufstecken eines Hohlprofils. Die größere Ausstellweite ist für eine Verstärkung der Rückhaltewirkung von Vorteil. Hierbei ist es außerdem günstig, wenn das jeweils zur Verbindermitte benachbart angeordnete Rückhalteelement eine höhere Federsteifigkeit als die anderen in Richtung zur Stirnseite folgenden Rückhalteelemente hat.

Beim beanspruchten Steckverbinder sind die Seitenwände bevorzugt senkrecht oder mit einer minimalen, jeweils nach außen gerichteten Schräge zum Boden des Steckverbinders ausgerichtet. Dies ist insbesondere für metallische Hohlprofile von Vorteil.

Der Boden kann an den Stirnseiten jeweils eine Bodenzunge mit einer Versteifung aufweisen. Dies kann insbesondere eine Verschränkung bzw. ein gegenseitiges Verbiegen und ein Versatz von Zungenhälften sein. Dies stabilisiert den Steckverbinder beim Aufstecken eines Hohlprofils.

Der Boden kann eine oder mehrere Durchgangsöffnungen aufweisen, die z.B. für das Durchschiessen von Klammern zur Befestigung einer Fenstersprosse genutzt werden können. Vorzugsweise ist beidseits der Verbindermitte jeweils eine Durchgangsöffnung vorhanden.

Der Boden kann eine über die Breite gleichbleibende, außenseitig ebene Form haben und in der Steckverbindung vollflächig am bevorzugt im Wesentlichen ebenen Boden des Hohlprofils anliegen. Vorteilhafterweise können die randseitigen Übergänge des Bodens in die jeweilige Seitenwand am Hohlprofilboden bevorzugt plan anliegen und sich hier abstützen.

Der Boden kann auch eine oder mehrere, bevorzugt zwei, randseitige, axiale Bodensicken aufweisen, die jeweils zur Aufnahme einer axialen Perforationsreihe am Hohlprofil dienen können. Die erhabenen Bodensicken sind zu dem von Boden und Seitenwänden umgebenen Hohlraum im Steckverbinder gerichtet. Die ein oder mehreren rinnenförmigen Bodensicken sind im Boden lokal sowie mit jeweils seitlicher Distanz zum benachbarten Längsrand des Bodens und zum dortigen Übergang zu der Seitenwand eingeformt. Die Außenseite des ansonsten bevorzugt ebenen Bodens kann beidseits der Bodensicke(n) auf gleicher Höhe angeordnet sein. In der Steckverbindung kann der Steckverbinder am mittleren Bodenbereich und an den Übergängen zu den Seitenwänden plan am Boden des Hohlprofils anliegen und sich abstützen.

Der beanspruchte Steckverbinder ist vorteilhafterweise einteilig ausgebildet. Er kann dadurch universell und auch für unterschiedliche Arten von metallischen Hohlprofilen eingesetzt werden. Er ist vorzugsweise als Stanz- und Biegeteil aus einem metallischen Blech, insbesondere aus einem verzinkten Stahlband, hergestellt. Der metallische Steckverbinder hat eine hohe mechanische Stabilität und lässt sich trotzdem ergonomisch handhaben und mit wenig Kraft in eine Hohlprofil stecken.

Die beanspruchte Steckverbindung von Abstandhaltern einer Isolierverglasung wird von einem Hohlprofil und einem eingesteckten Steckverbinder gebildet. Das Hohlprofil ist als Metallprofil, insbesondere Leichtmetall- oder Edelstahlprofil ausgebildet und hat als Metallprofil metallische Innenwände. Der Abstandhalter kann rahmenförmig ausgebildet sein. Er kann aus einem einzelnen Hohlprofil gebogen werden, wobei die beiden Hohlprofilenden an der Stoßstelle durch den eingesteckten Steckverbinder verbunden werden. Alternativ kann der rahmenförmige Abstandhalter von mehreren geraden und/oder gebogenen Hohlprofilen mit Steckverbindern an den Stoßstellen gebildet werden.

Bei der Steckverbindung ist der Boden des Steckverbinders an einem Profilboden des Hohlprofils angeordnet, der in der Einbaustellung zum Innenraum der Isolierverglasung weist. Der Boden des Steckverbinders überbrückt die Stoßstelle zwischen den beidseits auf den Steckverbinder aufgesteckten Hohlprofilenden. Der hohle Steckverbinder ermöglicht den Durchfluss von einem im Hohlprofil befindlichen granulierten Trocknungsmittel über die Stoßstelle.

In den Unteransprüchen sind weitere vorteilhafte Ausgestaltungen der Erfindung angegeben.

Der beanspruchte Steckverbinder und die beanspruchte Steckverbindung können folgende Ausgestaltungsmerkmale umfassen, die jeweils einzeln oder in Kombination benutzt werden können.

Ein oder mehrere Rückhalteelemente des Steckverbinders können an der Torsionsverformung nach außen gekippt sein, wobei am freien vorderen Bereich des oder der Rückhalteelemente die Oberkante des oder der Rückhalteelemente weiter außen liegt als die Unterkante.

Mehrere, insbesondere alle, Rückhalteelemente können die Torsionsverformung aufweisen.

Die Seitenwand des Steckverbinders kann im Anschluss an ein Rückhalteelement und dessen Biegestelle einen Seitenwandbereich mit einer schräg in Richtung zum Boden des Verbinders abfallenden Rückenflanke aufweisen.

Die schräg abfallende Rückenflanke kann am unteren Ende in einer spitzwinkligen, bevorzugt gerundeten Kehle in einen aufrechten und quer zum Boden ausgerichteten Seitenwandabschnitt (31) übergehen.

Der aufrechte Seitenwandabschnitt kann an der Vorderkante des nächsten Rückhalteelements enden. Der aufrechte Seitenwandabschnitt kann auch am Trennschnitt des nächsten Rückhalteelements enden.

Die schräg abfallende Rückenflanke kann einen Winkel (γ) von 35° oder weniger, z.B. in einem Bereich von ca. 27° - 35°, gegen die Hauptebene des Bodens aufweisen.

Der Steckverbinder kann stirnseitig eine Anlaufschräge am freien Rand der Seitenwände aufweisen, die über einen aufragenden Höcker in die Oberkante des zur Stirnseite benachbarten Rückhalteelements übergeht. Der Höcker kann über der Biegestelle des besagten Rückhalteelements angeordnet sein.

Die Rückhalteelemente des Steckverbinders weisen gerade und parallele Ober- und Unterkanten auf.

Die Ober- und Unterkanten der Rückhalteelemente des Steckverbinders können parallel zum Boden des Steckverbinders verlaufen.

Die Rückhalteelemente des Steckverbinders können jeweils eine quer zu ihrer Ober- und Unterkante ausgerichtete, bevorzugt gerade Vorderkante mit oberen und unteren Ecken aufweisen.

Die obere Ecke der Vorderkante eines Rückhalteelements kann gerundet sein.

Die Rückhalteelemente des Steckverbinders sind jeweils an der Unterseite von ihrer Seitenwand durch einen dünnen geraden axialen Trennschnitt mit parallelen und eng benachbarten Schnittkanten abgetrennt.

Der axiale Trennschnitt kann parallel zum Boden des Steckverbinders verlaufen.

Die Rückhalteelemente des Steckverbinders können von ihrer Seitenwand jeweils seitlich schräg nach außen und zu einer Verbindermitte weisend ausgestellt sein.

Die axiale Länge (1) der Rückhalteelemente des Steckverbinders kann größer als ihre Breite (b) entlang der Vorderkante der Rückhalteelemente sein.

Die Seitenwände des Steckverbinders können beidseits einer Verbindermitte jeweils eine Reihe von drei oder mehr Rückhalteelementen aufweisen.

Die beidseits einer Verbindermitte an den jeweiligen Seitenwänden angeordneten Rückhalteelemente des Steckverbinders können unterschiedliche Höhen (h1,h2) ihrer jeweiligen Oberkante über dem Boden aufweisen.

Das jeweils benachbart zur Stirnseite des Steckverbinders angeordnete Rückhalteelement kann eine geringere Höhe (h1) über dem Boden als die weiteren in Axialrichtung zur Verbindermitte hin folgenden Rückhalteelemente aufweisen, die eine Höhe (h2) haben können.

Die weiteren Rückhalteelemente, die auf das jeweils benachbart zur Stirnseite des Steckverbinders angeordnete Rückhalteelement in Axialrichtung zur Verbindermitte hin folgen, können jeweils die gleiche Höhe (h2) ihrer jeweiligen Oberkante über dem Boden des Steckverbinders aufweisen.

Die Höhe (h2) der mittennahen und der axial nachfolgenden mittleren Rückhalteelemente kann der Höhe des freien Randes der Seitenwände im Bereich der Verbindermitte und auch der Höhe im Zenit der Höcker an den stirnseitigen Rückhalteelementen entsprechen. Die Rückhalteelemente ragen in der Höhe vorzugsweise nicht über den freien Rand der Seitenwände im Bereich der Verbindermitte hinaus.

Die beidseits einer Verbindermitte an den jeweiligen Seitenwänden des Steckverbinders angeordneten Rückhalteelemente können unterschiedliche Breiten (b15,b15,b16) entlang ihrer Vorderkante haben.

Die jeweils benachbart zur Stirnseite und zur Verbindermitte des Steckverbinders angeordneten Rückhalteelement können eine geringere Breite (b14,b16) entlang ihrer Vorderkante haben als ein oder mehrere zwischen ihnen angeordnete Rückhalteelemente.

Die Seitenwände des Steckverbinders können minimal schräg nach außen gerichtet und um einen Winkel (α) gegen die Senkrechte gekippt sein.

Der Winkel (α) der Seitenwände des Steckverbinders kann bis zu 10°, bevorzugt bis zu 5°, besonders bevorzugt zwischen 1,5° und 3° betragen.

Der Steckverbinder kann an den Stirnseiten jeweils eine Bodenzunge mit einer Versteifung, insbesondere einer Verschränkung am äußeren Zungenrand, aufweisen.

Der Steckverbinder kann einen Boden mit beidseits einer Verbindermitte angeordneten Durchgangsöffnungen aufweisen.

Der Steckverbinder kann als gerader Steckverbinder ausgebildet sein.

Der Steckverbinder kann einteilig ausgebildet sein.

Der Steckverbinder kann als metallischer Steckverbinder ausgebildet sein.

Der Steckverbinder kann als Stanz- und Biegeteil aus einem metallischen Blech, insbesondere Stahlblech, ausgebildet sein.

Der Steckverbinder kann aus verzinktem Stahlband hergestellt sein.

Bei der Steckverbindung kann das Hohlprofil als Metallprofil, insbesondere als Leichtmetallprofil oder als Stahlprofil, ausgebildet sein.

Das Hohlprofil kann als gezogenes oder gepresstes oder gerolltes Metallprofil ausgebildet sein.

Das Hohlprofil kann vollständig aus Metall, insbesondere aus Leichtmetall oder Edelstahl, bestehen.

Bei der Steckverbindung kann der Boden des Steckverbinders an einem Profilboden des Hohlprofils angeordnet sein, der zum Innenraum der Isolierverglasung weist.

Die Erfindung ist in den Zeichnungen beispielhaft und schematisch dargestellt. Im Einzelnen zeigen:
- Figur 1 und 2:: einen Steckverbinder in verschiedenen perspektivischen Ansichten,
- Figur 3, 4 u. 5:: den Steckverbinder von Figur 1 und 2 in verschiedenen geklappten Ansichten,
- Figur 6:: eine vergrößerte Stirnansicht des Steckverbinders gemäß Pfeil VI von Figur 2,
- Figur 7:: eine Variante des Steckverbinders von Figur 6 mit schrägen Seitenwänden,
- Figur 8a, 8b:: vergrößerte Darstellungen des Details VIII von Figur 4,
- Figur 9:: eine weiter vergrößerte und abgebrochene Darstellung von Rückhalteelementen des Steckverbinders gemäß Figur 8,
- Figur 10:: eine vergrößerte Darstellung des Details X von Figur 1,
- Figur 11:: eine vergrößerte Darstellung des Details XI von Figur 4,
- Figur 12:: eine vergrößerte Darstellung des Details XII von Figur 4,
- Figur 13:: eine aufgebrochene Seitenansicht einer Steckverbindung mit einem Steckverbinder und zwei aufgesteckten Hohlprofilenden,
- Figur 14:: eine perspektivische Ansicht eines Steckverbinders mit einem einseitig aufgesteckten Hohlprofil,
- Figur 15:: eine Stirnansicht der Steckverbindung von Figur 13,
- Figur 16:: eine Seitenansicht einer Platine mit Ausstellwerkzeugen zum Ausstellen und Torsionsverformen von Rückhalteelementen,
- Figur 17:: eine perspektivische Ansicht der Anordnung von Figur 16 und
- Figur 18:: eine vergrößerte Darstellung eines Details XVIII von Figur 17.

Die Erfindung betrifft einen Steckverbinder (1) und eine Steckverbindung (2) aus einem Steckverbinder (1) und einem Hohlprofil (3) eines Abstandhalters einer Isolierverglasung. Die Erfindung betrifft ferner ein Herstellverfahren und ein Ausstellwerkzeug (46) für einen Steckverbinder (1).

Figur 1 bis 12 zeigen den Steckverbinder (1) und dessen Bestandteile in verschiedenen Ansichten. Die von einem Steckverbinder (1) und mindestens einem gesteckten Hohlprofil (3) bzw. Hohlprofilende gebildete Steckverbindung (2) ist in Figur 13 bis 15 dargestellt. Figur 16 bis 18 verdeutlichen das Herstellverfahren und das Ausstellwerkzeug (46) für die Herstellung eines Steckverbinders (1) aus einer Platine (45).

Der Abstandhalter einer Isolierverglasung hat bevorzugt eine rahmenartige Form und besteht in der vorerwähnten Weise aus einem oder mehreren Hohlprofilen (3), die an einer in Figur 13 gezeigten Stoßstelle (49) mit ihren vorzugsweise planen Stirnseiten stumpf zusammenstoßen. An der Stoßstelle (49) ist der Steckverbinder (1) in die beiden Hohlprofile (3) oder Hohlprofilenden gesteckt, wobei seine Verbindermitte (4) mittels einer Mittenfindung (6) im Bereich der Stoßstelle (49) angeordnet ist.

Nachfolgend wird generalisierend von Hohlprofilen (3) gesprochen, was beide Ausführungsvarianten von zwei verschiedenen Hohlprofilen oder von einem einzelnen gebogenen Hohlprofil und dessen beiden Hohlprofilenden einschließt.

Der Steckverbinder (1) besteht aus Metall. Er ist vorzugsweise als Stanz- und Biegeteil aus einem Metallblech bzw. einer metallischen Platine (45) hergestellt. Der Steckverbinder (1) kann z.B. aus einem verzinkten Stahlband hergestellt sein.

Die ein oder mehreren Hohlprofile (3) sind vorzugsweise als Metallprofile ausgebildet. Sie können z.B. als gerollte, gezogene oder stranggepresste Metallprofile gestaltet sein. Als Werkstoffe eignen sich unterschiedliche Metalle, vorzugsweise Edelstahl oder ein Leichtmetall, insbesondere eine Aluminiumlegierung.

Der Steckverbinder (1) und die ein oder mehreren Hohlprofile (3) können aneinander adaptiert sein. Figur 13 bis 15 zeigen diese Ausgestaltung. Der Steckverbinder (1) ist vorzugsweise als Geradverbinder ausgebildet. Er hat vorzugsweise eine einteilige Form. Der Steckverbinder (1) weist eine Längsrichtung (5) und eine Verbindermitte (4) bzw. eine in Figur 3 gezeigte quergerichtete Mittenlinie auf. Beidseits der Verbindermitte (4) weist der Steckverbinder (1) jeweils einen Verbinderschenkel (7,8) auf. Die Gestaltung der Verbinderschenkel (7,8) kann gleichartig sein.

Der Steckverbinder (1) hat einen in Figur 6, 7 und 15 gezeigten im Wesentlichen U-förmigen Querschnitt. Er besteht aus einem Boden (11) mit einer strichpunktiert dargestellten Hauptebene und zwei an den Längsrändern des Bodens (11) anschließenden aufrechten Seitenwänden (12). Die an Stirnseiten (9) des Steckverbinders (1) befindlichen Endbereiche der Seitenwände (12) können gemäß Figur 3 und 5 jeweils schräg nach innen abgebogen sein.

Die Seitenwände (12) sind z.B. in Figur 6 und 15 senkrecht zum Boden (11) und zu dessen strichpunktiert dargestellter Hauptebene ausgerichtet.

Figur 7 zeigt eine Variante des Steckverbinders (1) mit jeweils schräg nach außen gerichteten Seitenwänden (12). Bei der rechten Seitenwand (12) ist ihr abgebogener stirnseitiger Endbereich nicht dargestellt. Die schräg nach außen gerichteten Seitenwänden (12) sind an der Übergangsstelle (50) zum Boden (11) jeweils um einen Winkel (α) gegen die gestrichelt dargestellte Senkrechte gekippt. Der Kippwinkel (α) der jeweiligen Seitenwand (12) kann z.B. bis zu 10° betragen. Bevorzugt beträgt er bis zu 5°, besonders bevorzugt beträgt er zwischen 1,5° und 3°. Die Senkrechte bezieht sich auf die vorgenannte senkrechte Seitenwandausrichtung zum Boden bzw. zu dessen Hauptebene.

Der Winkel (β) zwischen der jeweiligen Seitenwand (12) und dem Boden (11) bzw. dessen Hauptebene beträgt entsprechend bis zu 100°, bevorzugt bis zu 95° und besonders bevorzugt zwischen 91,5° und 93°.

Der Steckverbinder (1) ist in den Hohlprofilen (3) formschlüssig aufgenommen. Die Hohlprofile (3) weisen gemäß Figur 15 umlaufende Profilwände (42,43,44) auf, die einen Hohlraum umschließen, in dem der gesteckte Steckverbinder (1) aufgenommen ist. In der Einbaustellung des von dem oder den Hohlprofilen (3) gebildeten Abstandhalters in einer Isolierverglasung bildet die Profilwand (42) einen Profilboden, der zum Scheibeninnenraum der Isolierverglasung weist. Die beiden anschließenden Profilwände (43) bilden Seitenwände, wobei die dem Profilboden (42) gegenüberliegende Profilwand (44) als Profildach ausgebildet ist. Zwischen dem Profildach (44) und den Seitenwänden (43) kann ein gebogener Einzug vorhanden sein.

In der Einsteckstellung verkrallt sich der Steckverbinder (1) mittels nachfolgend erläuterter Rückhalteelemente (14,15,16) an den metallischen Innenseiten der seitlichen Profilwände (43) und verhindert ein unbeabsichtigtes Abziehen eines Hohlprofils (3) vom Steckverbinder (1). Der Boden (11) kann ein oder mehrere erhabene axiale Bodensicken (40) aufweisen, in denen jeweils eine axiale Reihe von Perforationen (48) am Profilboden (42) aufgenommen werden kann. Die Perforationen (48) sind gasdurchlässig und ermöglichen einen Kontakt des im Scheibeninnenraum angeordneten Gases mit einem in den ein oder mehreren Hohlprofilen (3) befindlichen granulierten Trocknungsmittel.

Die ein oder mehreren rinnenförmigen Bodensicken (40) wölben sich in Richtung zum Hohlraum (10). Sie können im Boden (11) lokal eingeformt sein. Die Bodensicken (40) sind z.B. an den Längsrändern des Bodens (11) und den Übergängen (50) zu den Seitenwänden (12) angeordnet. Die Bodensicken (40) sind jeweils mit seitlicher Distanz zum benachbarten Längsrand des Bodens (11) und zum dortigen Übergang (50) zu der Seitenwand (12) angeordnet. Figur 6, 7 und 15 zeigen diese Anordnung. Die Außenseite (51) des ansonsten bevorzugt ebenen Bodens (11) kann beidseits der Bodensicke(n) (40) auf gleicher Höhe angeordnet sein. In der Steckverbindung (2) kann der Steckverbinder (1) am mittleren Bodenbereich und an den Übergängen (50) zu den Seitenwänden (12) plan am Boden (42) des Hohlprofils (3) anliegen und sich abstützen. Die Bodensicke(n) (40) kann/können sich auch an anderer Stelle des Steckverbinders (1) befinden, z.B. im mitteleren Bodenbereich über einer dortigen zentralen Perforationsreihe.

Wie Figur 1 bis 15 verdeutlichen, hat der im Querschnitt U-förmige Steckverbinder (1) offene Stirnseiten (9) und einen axial durchgängigen inneren Hohlraum (10). In der in Figur 15 gezeigten Einbaustellung weist der Boden (11) zum Scheibeninnenraum der Isolierverglasung und liegt am Profilboden (42) an, wobei er die Stoßstelle (49) überbrückt. Der hohle Steckverbinder (1) ermöglicht einen Durchfluss des granulierten Trocknungsmittels zwischen den Hohlprofilen (3) und über die Stoßstelle (49) hinweg.

Der Steckverbinder (1) weist die besagten vom Boden (11) ausgehenden randseitigen Seitenwände (12) und eine Mittenfindung (6) zur Begrenzung der Einstecktiefe der Verbinderschenkel (7,8) im jeweiligen Hohlprofil(3) auf.

Am freien Rand (13) der Seitenwände (12) sind jeweils mehrere seitlich nach außen ausgestellte und federnde Rückhalteelemente (14,15,16) angeordnet. Die Rückhalteelemente (14,15,16) weisen jeweils einen freien und gegenüber der Seitenwand (12) seitlich ausgestellten vorderen Bereich (22) und einen rückwärtigen Übergangsbereich (21) mit einer Biegestelle (17) auf, an der die Rückhalteelemente (14,15,16) von der Seitenwand (12) und dem dortigen Seitenwandbereich (28) seitlich ausgebogen sind.

Die Rückhalteelemente (14,15,16) haben jeweils am freien vorderen Bereich (22) in der Seitenansicht eine rechteckartige Form mit Ober- und Unterkanten (18,19) sowie einer quer dazu ausgerichteten Vorderkante (20). Die Kanten (18,19,20) haben vorzugsweise eine gerade Form. Die Ober- und Unterkanten (18,19) sind parallel zueinander angeordnet. Sie sind bevorzugt auch parallel zum Boden (11) ausgerichtet.

An der Übergangsstelle der jeweiligen Oberkante (18) und der Vorderkante (20) wird eine obere und bevorzugt verrundete Ecke (23) ausgebildet. An der Übergangsstelle zwischen der Vorderkante (20) und der Unterkante (19) wird eine untere Ecke (24) ausgebildet, die rechteckig und scharfkantig sein kann.

Zumindest eines der Rückhalteelemente (14,15,16) weist an seinem freien vorderen Bereich (22) eine Torsionsverformung (26) um seine Längsachse (25) auf. Die Torsionsverformung (26) ist in Figur 16 bis 18 dargestellt. In den anderen Figuren 1 bis 15 ist sie der Übersicht halber nicht zu sehen.

In der gezeigten und bevorzugten Ausführungsform haben alle Rückhalteelemente (14,15,16) die besagte Torsionsverformung (26). Wie Figur 16 bis 18 verdeutlichen, ist das betreffende Rückhalteelement (14,15,16) an der Torsionsverformung (26) nach außen gekippt. Dabei liegen z.B. die Oberkante (18) und insbesondere die obere Ecke (23) weiter außen als die Unterkante (19) bzw. die untere Ecke (24). Figur 18 zeigt diese Lage mit einer gestrichelten Lotlinie. Die weiter außen liegende obere Ecke (23) verkrallt sich an der Innenseite der benachbarten seitlichen Profilwand (43) des gesteckten Hohlprofils (3) und wirkt einer Auszugbewegung des Hohlprofils (3) entgegen. In einer abgewandelten Ausführungsform kann die Unterkante (19) bzw. untere Ecke (24) weiter außen liegen als die Oberkante (18) bzw. obere Ecke (23).

Wie Figur 4, 8a, 8b und 9 verdeutlichen, weisen die Seitenwände (12) im rückseitigen, bevorzugt direkten, Anschluss an ein Rückhalteelement (14,15,16) und dessen Biegestelle (17) den besagten Seitenwandbereich (28) auf. Der Seitenwandbereich (28) hat an seinem oberen Rand eine schräg in Richtung zum Boden (11) abfallende Rückenflanke (29). Eine solche schräg abfallende Rückenflanke (29) ist auch am rückseitigen Anschluss an den mittennahen freien Rand (13) vorhanden. Die Rückenflanke (29) kann einen Winkel (γ) von 35° oder weniger, z.B. im Bereich von ca. 27° - 35°, gegen die Hauptebene des Bodens (11) aufweisen. Die Winkel (γ) können bei allen Rückenflanken (29) gleich sein und z.B. ca. 21° betragen. Es ist auch möglich, bei einem mittleren Rückhalteelement (15) einen Winkel (γ) von ca. 35° vorzusehen.

Die Rückenflanke (29) ist zum nächstfolgenden Rückhalteelement (15,16) gerichtet. Sie geht an ihrem unteren Ende in einen aufrechten und quer zum Boden (11) ausgerichteten Seitenwandabschnitt (31) über. Hierbei wird an der Übergangsstelle eine spitzwinkelige und bevorzugt gerundete Kehle (30) ausgebildet. Im Bereich der Rückenflanke (29) nimmt die Seitenwandhöhe allmählich ab. Der aufrechte Seitenwandabschnitt (31) endet an dem nächsten Rückhalteelement (15,16).

Die schräge Rückenflanke (28) kann bei einem oder mehreren Rückhalteelementen (14,15,16) angeordnet sein. Sie ist vorzugsweise an dem zur Verbindermitte (4) benachbarten Rückhalteelement (14) und dem in Richtung zur Stirnseite (9) nächstfolgenden Rückhalteelement (15) angeordnet. Die schräge Rückenflanke (28) kann auch an der Mittenfindung (6) angeordnet sein.

Die Rückhalteelemente (14,15,16) sind jeweils an ihrer Unterkante (19) über einen geraden axialen Trennschnitt (27) mit parallelen Schnittkanten von ihrer Seitenwand (12) abgetrennt. Der axiale Trennschnitt (27) verläuft parallel zum Boden (11). Der Trennschnitt (27) ist schmal und hat eng benachbarte parallele Schnittkanten. Die Schnittweite (wt) des schmalen bzw. dünnen axialen Trennschnitts (27) beträgt in einer besonders bevorzugten Ausführung 0,01 mm oder 0,02 mm. Die Schnittweite (wt) kann auch etwas größer sein und bis zu 0,1 mm betragen. Ferner sind Schnittweiten (wt) bis 0,5 mm oder auch bis 0,7 mm möglich. Die Schnittweite (wt) ist der Abstand zwischen den benachbarten parallele Schnittkanten. Die aufrechten Seitenwandabschnitte (31) enden jeweils an dem axialen Trennschnitt (27).

Die Rückhalteelemente (14,15,16) sind von ihrer Seitenwand (12) jeweils seitlich schräg nach außen ausgestellt und weisen zur Verbindermitte (4). Die Seitenwände (12) weisen beidseits der Verbindermitte (4) und an den Verbinderschenkeln (7,8) jeweils eine Reihe von drei Rückhalteelementen (14,15,16) auf, die in Längsrichtung (5) hintereinander angeordnet sind. Die Zahl der Rückhalteelemente (14,15,16) kann auch größer sein und z.B. vier oder mehr betragen.

Wie Figur 4, 8a, 8b und 9 verdeutlichen, weist der Steckverbinder (1) an seinen Stirnseiten (9) und am freien Rand (13) der Seitenwände (12) jeweils eine Anlaufschräge (34) auf. Diese steigt von der Stirnseite (9) zur Verbindermitte (4) hin an und erleichtert das Stecken eines Hohlprofils (3). Die Anlaufschrägen gehen jeweils über einen aufragenden Höcker (35) in die Oberkante (18) des zur Stirnseite (9) benachbarten Rückhalteelements (16) über. Der Höcker (35) ist im Bereich über der Biegestelle (17) angeordnet. Der Höcker (35) fällt zur Oberkante (18) des Rückhalteelements (16) hin ab.

Der Höcker (35) kann eine Höhe über dem Boden (11) aufweisen, die der Höhe des freien Rands (13) der betreffenden Seitenwand (12) im Bereich der Verbindermitte (4) entspricht. Dies kann die maximale Höhe des freien Rands (13) sein. Der freie Rand (13) und der Höcker (35) können in der Einsteckstellung gemäß Figur 15 an der Übergangsstelle der Seitenwand (43) in das Profildach (44) und am dortigen Einzug anliegen. Die geraden axialen Oberkanten (18) anderen Rückhalteelemente (14,15) können ebenfalls auf dieser Höhe über dem Boden (11) liegen, zumindest im nicht oder wenig tordierten Bereich nahe der Biegestelle (17).

Die axiale Länge (1) der Rückhalteelemente (14,15,16) zwischen Biegestelle (17) und Vorderkante (20) ist größer als ihre Breite (b) entlang der Vorderkante (20). Figur 4, 8 und 9 zeigen diese Ausgestaltung. Die

Die beidseits der Verbindermitte (4) an den jeweiligen Seitenwänden (12) angeordneten Rückhalteelement (14,15,16) haben unterschiedliche Breiten (b14,b15,b16) entlang ihrer Vorderkante (20). Die jeweils benachbart zur Stirnseite (9) und zur Verbindermitte (4) angeordneten Rückhalteelemente (14,16) haben eine Breite (b14,b16), die kleiner ist als die Breite (b15) des einen dazwischen angeordneten Rückhalteelements (15) oder einer eventuellen Mehrzahl solcher zwischengeordneter Rückhalteelemente. Die Breite (b16) des Rückhalteelements (16) kann gleich groß oder kleiner als die Breite (b14) des zur Verbindermitte (14) benachbarten Rückhalteelements (14) sein.

Die axialen Längen (1) der Rückhalteelemente (14,15,16) können ebenfalls unterschiedlich sein. Gemäß Figur 8a kann die Länge (114) des zur Verbindermitte (4) benachbarten Rückhalteelements (14) kürzer sein als die Länge (115) des in Richtung zur Stirnseite (9) hin folgenden Rückhalteelements (15) und kürzer als die Länge (116) des oder der nachfolgenden Rückhalteelemente (16). Die axialen Längen (115,116) der folgenden Rückhalteelemente (15,16) können gleich groß sein. Die axialen Längen (114,115,116) bemessen sich jeweils von der Biegestelle (17) bis zur Vorderkante (20) des jeweiligen Rückhalteelements (14,15,16) .

Dementsprechend kann gemäß Figur 8b auch die Länge (1t14) des Trennschnitts (27) des mittennahen Rückhalteelements (14) kürzer als die Länge (1t15) des Trennschnitts (27) beim folgenden Rückhalteelement (15) sein. Der Trennschnitt (27) des stirnseitigen Rückhalteelements (16) kann ebenfalls eine größere Länge (1t16) haben als der Trennschnitt (27) des zur Verbindermitte (4) benachbarten Rückhalteelements (14). Die Trennschnittlängen (1t15,1t16) können gleich oder unterschiedlich groß sein.

Die Trennschnittlängen (1t) können zwischen 0,5 mm bis 4,0 mm betragen. Bevorzugt ist ein Bereich zwischen 1,0 mm und 2,5 mm. Die Trennschnittlänge (1t16) des stirnseitigen Rückhalteelements (16) kann z.B. 2,0 mm bis 2,5 mm betragen. Die Trennschnittlänge (1t15) des oder der in Richtung Verbindermitte folgenden Rückhalteelemente (15) kann sich z.B. ebenfalls auf 2,0 mm bis 2,5 mm belaufen. Die Trennschnittlänge (1t14) des mittennahen Rückhalteelements (14) kann z.B. 1,5 mm bis 2,0 mm betragen.

Das mittennahe Rückhalteelement (14) kann dadurch eine höhere Federsteifigkeit als das nachfolgende Rückhalteelement (15) haben. Das zur Verbindermitte (4) jeweils nächstgelegene Rückhalteelement (14) an den Seitenwänden (12) bzw. an den Verbinderschenkeln (7,8) verkrallt sich dadurch besonders gut und fest an der metallischen Innenseite der Profilseitenwand (43) und verhindert ein unbeabsichtigtes Abziehen.

Die jeweils zur Stirnseite (9) benachbarten Rückhalteelemente (16) können eine relativ geringe Federsteifigkeit haben und durch ihre größere Nachgiebigkeit ein Stecken des Hohlprofils (3) bzw. Hohlprofilendes erleichtern. Dies kann auch bei dem oder den dazwischen angeordneten Rückhalteelementen (15) der Fall sein.

Wie Figur 9 verdeutlicht, haben die beidseits der Verbindermitte (4) an den jeweiligen Seitenwänden (12) angeordneten Rückhalteelemente (14,15,16) jeweils unterschiedliche Höhen (h1,h2) über dem Boden (11). Die Höhe bezieht sich dabei jeweils auf die Oberkante (18) der Rückhalteelemente (14,15,16). Die jeweils benachbart zur Stirnseite (9) angeordneten Rückhalteelemente (16) haben eine Höhe (h1), die geringer ist als die Höhe (h2) der weiteren in der Axialrichtung zur Verbindermitte (4) hin folgenden Rückhalteelemente (14,15). Diese folgenden Rückhalteelemente (14,15,) können eine gleiche Höhe (h2) aufweisen. Die Höhe (h2) kann der Höhe des freien Randes (13) im Bereich der Verbindermitte (4) und auch der Höhe des Höckers (35) an dessen Zenit entsprechen.

Figur 5 verdeutlicht in der Draufsicht unterschiedliche Ausstellweiten (w1,w2) der jeweils beidseits der Längsrichtung (5) einander gegenüberliegenden Paarungen von Rückhalteelementen (14,15,16). Die jeweils an der Stirnseite (9) benachbarten Paare von Rückhalteelementen (16) haben eine Ausstellweite (w1), die geringer ist als die Ausstellweite (w2) der anderen Paare von Rückhalteelementen (14,15). Die geringere Ausstellweite erleichtert das Stecken eines Hohlprofils (3) bzw. Hohlprofilendes.

Die jeweils anderen Paare von Rückhalteelementen (14,15) können untereinander eine gleichgroße Ausstellweite (w2) haben. Die mittleren Paare von Rückhalteelementen (15) können durch ihre größere Länge (115) eine geringere Federsteifigkeit als die zur Verbindermitte (4) benachbarten Paare von Rückhalteelementen (14) aufweisen. Sie können dadurch ebenfalls beim Aufstecken eines Hohlprofils (3) oder Hohlprofilendes weich federnd ausweichen und sich dann an der Innenseite der jeweiligen Profilseitenwand (43) verkrallen.

Die Mittenfindung (6) des Steckverbinders (1) kann in unterschiedlicher Weise ausgebildet sein. Im gezeigten Ausführungsbeispiel wird sie gemäß Figur 4 und 12 von freigeschnittenen, seitlich ausgestellten und gegeneinander gerichteten federnden Anschlagnasen (32) am freien Rand (13) der Seitenwände (12) gebildet. Ein stirnseitig aufgeschobenes Hohlprofil (3) überfährt die ersten federnd ausweichenden Anschlagnasen (32) und stößt dann an den jenseits der Verbindermitte (4) angeordneten anderen Anschlagnasen (32) an.

Alternativ ist eine Ausbildung der Mittenfindung (6) durch einseitig oder zweiseitig wirkende Festanschläge oder eine Kombination von Federnasen und Festanschlägen möglich. Einseitig wirkende, keilartige Festanschläge können an der Verbindermitte (4) an jeweils nur einer Seitenwand (12) und dabei mit gegenseitigem axialen Versatz angeordnet sein. Die Festanschläge können eine abgewandelte Anschlagfunktion haben.

Gemäß Figur 1 bis 3 und 5 können am Boden (12) ein oder mehrere Durchgangsöffnungen (39) angeordnet sein. In der gezeigten Ausführungsform sind zwei Durchgangsöffnungen (39) beidseits der Verbindermitte (4) angeordnet. Die Durchgangsöffnungen (39) sind zentral angeordnet und als axial ausgerichtete Langlöcher ausgebildet. Sie können jeweils von der Verbindermitte (4) ein Stück axial beabstandet sein.

Der Steckverbinder (1) bzw. dessen Boden (11) weist an den Stirnseiten (9) jeweils eine Bodenzunge (36) mit einer Versteifung (37) auf. Die Bodenzunge ragt schräg nach oben. Die Versteifung (37) kann z.B. von einer Verschränkung (38) am äußeren Zungenrand gebildet sein. Hierfür befindet sich im mittleren Bereich am äußeren Zungenrand ein axialer Einschnitt, durch den eine linke und rechte Zungenhälfte gebildet werden. Von diesen Zungenhälften wird dann unter Bildung eines Versatzes eine nach oben und eine nach unten gebogen, wodurch die besagte Verschränkung (38) entsteht.

Am Boden (11) oder an einer anderen Stelle des Steckverbinders (1) kann sich eine Kennung (41) befinden, durch die Steckverbinder (1) gekennzeichnet werden kann, z.B. hinsichtlich seiner Breitenabmessung oder seiner Eignung bzw. Bestimmung für eine bestimmte Breite bzw. Innenweite eines Hohlprofils (3).

Figur 16 bis 18 verdeutlichen beispielhaft einen Teil der Herstellung des Steckverbinders (1) und die ein oder mehreren Torsionsverformungen (26). Der Steckverbinder (1) wird durch Stanzen und Biegen aus einer ebenen metallischen Platine (45) hergestellt. An der Platine (45) werden zunächst die jeweiligen Rückhalteelemente (14,15,16) und ggf. auch der freie Rand (13) sowie die Mittenfindung (6) ausgestanzt. Hierbei werden auch die Rückhalteelemente (14,15,16) bzw. ihr vorderer freier Bereich (22) durch jeweils einen Trennschnitt (27) von der Seitenwand (12) im Bereich der Unterkante (19) abgetrennt.

Zur Bildung der Torsionsverformung (26) der Rückhalteelemente (14,15,16) wird jeweils ein Ausstellwerkzeug (46) eingesetzt. Dieses kann z.B. als zylindrischer Stempel mit einem konischen oder verrundeten Kopfteil (47) und ggf. einer frontseitigen Abplattung ausgebildet sein. Das jeweilige Ausstellwerkzeug (46) wird zur Bildung der Torsionsverformung (26) entlang seiner Längsachse und quer zur Hauptebene der Platine (45) vorgeschoben. Dabei trifft das verjüngte Kopfteil (47) auf den oberen und vorderen Endbereich des jeweiligen Rückhalteelements (14,15,16). Dies ist insbesondere die Übergangsstelle zwischen der Oberkante (18) und der Vorderkante (20). Dieser Bereich wird vom Ausstellwerkzeug (46) zuerst und vorrangig kontaktiert und bei der Vorschubbewegung mitgenommen. Dies bewirkt ein Kippen und Tordieren des betreffenden Rückhalteelements (14,15,16) um dessen Längsachse (25).

Bei der weiteren Vorschubbewegung kommt das Ausstellwerkzeug (46) auch in Kontakt mit den anderen Bereichen des betreffenden Rückhalteelements (14,15,16) und biegt dieses nach außen, wobei es um die Biegestelle (17) gebogen und von der Seitenwandebene nach außen gestellt wird. Figur 16 bis 18 zeigen diese Endstellung der Rückhalteelemente (14,15,16), wobei die Ausstellwerkzeuge (46) der Übersicht halber in distanzierter Stellung dargestellt sind. Bei diesem Herstellvorgang wird das jeweilige Rückhalteelement (14,15,16) aus seiner in der Platinenebene befindlichen Ausgangsstellung in die in Figur 16 bis 18 gezeigte, ausgestellte Endstellung gebracht.

Abwandlungen der gezeigten und beschriebenen Ausführungsformen sind in verschiedener Weise möglich. Insbesondere können die vorgenannten Ausgestaltungen und Abwandlungen beliebig miteinander kombiniert und auch vertauscht werden. Die Torsionsverformung (26) und die Kippbewegung der ein oder mehreren Rückhalteelemente (14,15,16) können anders gestaltet sein, indem die Unterkante (19) bzw. die untere Ecke (24) weiter außen liegt als die Oberkante (18) bzw. die obere Ecke (23). Das Ausstellwerkzeug (46) und sein Kopfteil (47) können hierfür entsprechend abgewandelt werden. Ferner können die Durchgangsöffnungen (39) und eventuell auch die randseitigen Bodensicken (40) entfallen. Auch die Bodenzungen (36) können in anderer Weise gestaltet sein. Zudem kann die Zahl der Rückhaltelemente (14,15,16) variieren. An den Verbinderschenkeln (7,8) und ihren linken und rechten Seitenwänden (12) können jeweils zwei Rückhaltelemente (14,16) statt der gezeigten drei Rückhaltelemente (14,15,16) vorhanden sein. Dabei können z.B. die mittennahen und stirnseitigen Rückhaltelemente (14,16) beibehalten werden und die vorbeschriebene Ausgestaltung haben, wobei das mittlere Rückhaltelement (15) entfällt.

### BEZUGSZEICHENLISTE

- 1: Steckverbinder
- 2: Steckverbindung
- 3: Hohlprofil, Abstandhalterhohlprofil
- 4: Verbindermitte
- 5: Längsrichtung
- 6: Mittenfindung, Mittenanschlag
- 7: Verbinderschenkel
- 8: Verbinderschenkel
- 9: Stirnseite
- 10: Hohlraum
- 11: Boden
- 12: Seitenwand, Seitensteg
- 13: freier Rand
- 14: Rückhalteelement, Rückhaltenase
- 15: Rückhalteelement, Rückhaltenase
- 16: Rückhalteelement, Rückhaltenase
- 17: Biegestelle
- 18: Oberkante
- 19: Unterkante
- 20: Vorderkante
- 21: Übergangsbereich
- 22: freier vorderer Bereich
- 23: Ecke oben
- 24: Ecke unten
- 25: Längsachse
- 26: Torsionsverformung
- 27: Trennschnitt, Freischnitt
- 28: Seitenwandbereich
- 29: Rückenflanke
- 30: Kehle
- 31: Wandabschnitt
- 32: Anschlagnase
- 33: Stirnseite
- 34: Anlaufschräge
- 35: Höcker
- 36: Bodenzunge
- 37: Versteifung
- 38: Verschränkung, Versatz
- 39: Durchgangsöffnung
- 40: Bodensicke
- 41: Kennung
- 42: Profilwand, Profilboden
- 43: Profilwand, Seitenwand
- 44: Profilwand, Profildach
- 45: Platine
- 46: Ausstellwerkzeug
- 47: Kopfteil
- 48: Perforation
- 49: Stoßstelle
- 50: Übergang Boden/Seitenwand
- 51: Außenseite

- h: Höhe eines Rückhalteelements
- b: Breite eines Rückhalteelements
- 1: axiale Länge eines Rückhalteelements
- w: Weite eines Paars von Rückhalteelementen
- lt: Trennschnittlänge
- wt: Trennschnittweite
- α: Kippwinkel Seitenwand
- β: Winkel Seitenwand und Boden
- γ: Winkel Rückenflanke

## Patentansprüche

1. Steckverbinder für Hohlprofile (3) von Abstandshaltern einer Isolierverglasung, die als metallische Hohlprofile (3) mit metallischen Innenseiten der Hohlprofilwände (43,44,45) ausgebildet sind, wobei der Steckverbinder (1) einen im Wesentlichen U-förmigen Querschnitt mit offenen Stirnseiten (9), einem axial durchgängigen inneren Hohlraum (10) und einem in Einbaustellung zum Scheibeninnenraum der Isolierverglasung weisenden Boden (11) sowie vom Boden (11) ausgehenden randseitigen Seitenwänden (12) und einer Mittenfindung (6) aufweist, wobei am freien Rand (13) der Seitenwände (12) jeweils mehrere seitlich ausgestellte, federnde Rückhalteelemente (14,15,16) angeordnet sind, die an ihrem freien vorderen Bereich (22) in der Seitenansicht eine rechteckartige Form mit Ober- und Unterkanten (18,19) sowie mit einer quer dazu ausgerichteten Vorderkante (20) aufweisen und an ihrem rückwärtigen Übergangsbereich (21) an einer Biegestelle (17) von der Seitenwand (12) seitlich ausgebogen sind, wobei zumindest ein Rückhalteelement (14,15,16) an seinem freien vorderen Bereich (22) eine bevorzugt nach außen gekippte Torsionsverformung (26) um seine Längsachse (25) aufweist, wobei
- die Rückhalteelemente (14,15,16) gerade und parallele Ober- und Unterkanten (18,19) aufweisen und vorzugsweise eine quer zu den Ober- und Unterkanten (18,19) ausgerichtete, bevorzugt gerade Vorderkante (20) mit oberen und unteren Ecken (23,24) aufweisen und wobei
- die Rückhalteelemente (14,15,16) an der Unterseite von ihrer Seitenwand (12) durch einen dünnen geraden axialen Trennschnitt (27) mit eng benachbarten parallelen Schnittkanten abgetrennt sind.

2. Steckverbinder nach Anspruch 1, **dadurch gekennzeichnet, dass** die Seitenwand (12) im Anschluss an ein Rückhalteelement (14,15,16) und die Biegestelle (17) einen Seitenwandbereich (28) mit schräg in Richtung zum Boden (11) abfallenden Rückenflanke (29) aufweist, wobei vorzugsweise die schräg abfallende Rückenflanke (29) am unteren Ende in einer spitzwinkligen, bevorzugt gerundeten Kehle (30) in einen aufrechten und quer zum Boden (11) ausgerichteten Seitenwandabschnitt (31) übergeht, der bevorzugt an der Vorderkante (20) des nächsten Rückhalteelements (15,16) endet.

3. Steckverbinder Anspruch 1 oder 2, **dadurch gekennzeichnet, dass** der Steckverbinder (1) an den Stirnseiten (9) jeweils eine Anlaufschräge (34) am freien Rand (13) der Seitenwände (12) aufweist, die über einen aufragenden Höcker (35) in die Oberkante (18) des zur Stirnseite (9) benachbarten Rückhalteelements (16) übergeht.

4. Steckverbinder nach einem der vorhergehenden Ansprüche, **dadurch gekennzeichnet, dass** am freien vorderen Bereich (22) des oder der tordierten Rückhalteelemente (14,15,16) die Oberkante (18) des Rückhalteelements weiter außen liegt als die Unterkante (19).

5. Steckverbinder nach einem der vorhergehenden Ansprüche, **dadurch gekennzeichnet, dass** die axiale Länge (1) der Rückhalteelemente (14,15,16) größer als ihre Breite (b) entlang der Vorderkante (20) ist.

6. Steckverbinder nach einem der vorhergehenden Ansprüche, **dadurch gekennzeichnet, dass** der dünne axiale Trennschnitt (27) eine Schnittweite (wt) von 0,01 mm bis 0,7 mm, bevorzugt 0,01 mm bis 0,5 mm, besonders bevorzugt 0,01 mm bis 0,1 mm, aufweist.

7. Steckverbinder nach einem der vorhergehenden Ansprüche, **dadurch gekennzeichnet, dass** die Längen (lt) der axialen Trennschnitte (27) der Rückhalteelemente (14,15,16) zwischen 0,5 mm bis 4,0 mm, bevorzugt zwischen 1,0 mm und 2,5 mm betragen.

8. Steckverbinder nach einem der vorhergehenden Ansprüche, **dadurch gekennzeichnet, dass** die beidseits einer Verbindermitte (4) an den jeweiligen Seitenwänden (12) angeordneten Rückhalteelemente (14,15,16) unterschiedliche Höhen (h1,h2) über dem Boden (11) aufweisen.

9. Steckverbinder nach einem der vorhergehenden Ansprüche, **dadurch gekennzeichnet, dass** die beidseits einer Verbindermitte (4) an den jeweiligen Seitenwänden (12) angeordneten Rückhalteelemente (14,15,16) unterschiedliche Breiten (b15,b15,b16) entlang ihrer Vorderkante (20) haben.

10. Steckverbinder nach einem der vorhergehenden Ansprüche, **dadurch gekennzeichnet, dass** die beidseits einer Verbindermitte (4) an den jeweiligen Seitenwänden (12) benachbart zur Verbindermitte (4) angeordneten Rückhalteelemente (14) eine höhere Federsteifigkeit als die anderen Rückhalteelemente (15,16) haben.

11. Steckverbinder nach einem der vorhergehenden Ansprüche, **dadurch gekennzeichnet, dass** die beidseits einer zentralen Längsrichtung (5) des Steckverbinders (1) einander gegenüber liegenden Paare von Rückhalteelementen (14,15,16) unterschiedliche Ausstellweiten (w1,w2) aufweisen, wobei die jeweils an der Stirnseite (9) benachbarten Paare von Rückhalteelementen (16) eine geringere Ausstellweite (w1) als die Ausstellweite (w2) der anderen Paare von Rückhalteelementen (14,15) haben.

12. Steckverbinder nach einem der vorhergehenden Ansprüche, **dadurch gekennzeichnet, dass** die Seitenwände (12) senkrecht zum Boden (11) ausgerichtet sind oder minimal schräg nach außen gerichtet und um einen Winkel (α) gegen die Senkrechte gekippt sind.

13. Steckverbinder nach einem der vorhergehenden Ansprüche, **dadurch gekennzeichnet, dass** der Boden (11) eine oder mehrere, bevorzugt zwei randseitige, erhabene axiale Bodensicken (40) aufweist, die jeweils zur Aufnahme einer axialen Perforationsreihe (48) am Hohlprofil (3) ausgebildet und mit jeweils seitlicher Distanz zum benachbarten Längsrand des Bodens (11) und zum dortigen Übergang (50) zu der Seitenwand (12) angeordnet ist/sind, wobei die Außenseite (51) des ansonsten bevorzugt ebenen Bodens (2) beidseits der Bodensicke(n) (40) auf gleicher Höhe angeordnet ist.

14. Steckverbindung von Abstandshaltern einer Isolierverglasung, wobei die Steckverbindung (2) ein metallisches Hohlprofil (3) mit metallischen Innenseiten der Hohlprofilwände (43,44,45) und einen eingesteckten Steckverbinder (1) aufweist, **dadurch gekennzeichnet, dass** der Steckverbinder (1) nach einem der Ansprüche 1 bis 13 ausgebildet ist.

15. Steckverbindung nach Anspruch 14, **dadurch gekennzeichnet, dass** der Boden (11) des Steckverbinders (1) an einem Profilboden (42) des Hohlprofils (3) angeordnet ist, der zum Innenraum der Isolierverglasung weist, wobei bevorzugt der Boden (11) des Steckverbinders (1) an seinem mittleren Bodenbereich und an seinen Übergängen (50) zu den Seitenwänden (12) am Profilboden (42) plan anliegt.

## Claims

1. Plug connector for hollow profiles (3) of insulated-glazing spacers, the hollow profiles being designed in the form of metallic hollow profiles (3) with hollow-profile walls (43, 44, 45) having metallic inner sides, wherein the plug connector (1) has an essentially U-shaped cross section having open end sides (9), having an axially continuous inner cavity (10) and having a base (11), which in the installed position is oriented towards the interior space of the insulated glazing, and also having peripheral side walls (12) extending from the base (11), and having a centring aid (6), wherein arranged on the free periphery (13) of the side walls (12) are in each case a plurality of laterally flared, resilient retaining elements (14, 15, 16) which, in their free front region (22), as seen in side view, are of rectangular shape with upper and lower edges (18, 19) and also with a front edge (20) oriented transversely thereto and, in their rear transition region (21), are bent out laterally from the side wall (12) at a bending location (17), wherein, in its free front region (22), at least one retaining element (14, 15, 16) has a preferably outwardly tilted portion (26) which has been subjected to twisting deformation about its longitudinal axis (25), wherein
- the retaining elements (14, 15, 16) have rectilinear and parallel upper and lower edges (18, 19) and preferably have a preferably rectilinear front edge (20), which is oriented transversely to the upper and lower edges (18, 19) and has upper and lower corners (23, 24), and wherein
- on the underside, the retaining elements (14, 15, 16) are separated from their side wall (12) by way of a thin rectilinear axial parting cut (27) with closely adjacent parallel cut edges.

2. Plug connector according to Claim 1, **characterized in that**, adjoining a retaining element (14, 15 16) and the bending location (17), the side wall (12) has a side-wall region (28) with a rear flank (29) sloping down obliquely in the direction of the base (11), wherein preferably the obliquely downwardly sloping rear flank (29) merges at the bottom end, at an acute-angled, preferably rounded valley hollow (30), into an upright side-wall portion (31) which is oriented transversely to the base (11) and preferably ends at the front edge (20) of the next retaining element (15, 16).

3. Plug connector according to Claim 1 or 2, **characterized in that**, on the end sides (9), the plug connector (1) has a respective run-on slope (34) on the free periphery (13) of the side walls (12), and the run-on slope merges, via an upwardly projecting protuberance (35), into the upper edge (18) of the retaining element (16) adjacent to the end side (9).

4. Plug connector according to one of the preceding claims, **characterized in that**, in the free front region (22) of the twisted retaining element or elements (14, 15, 16), the upper edge (18) of the retaining element is located further outwards than the lower edge (19).

5. Plug connector according to one of the preceding claims, **characterized in that** the axial length (1) of the retaining elements (14, 15, 16) is greater than the width (b) thereof along the front edge (20).

6. Plug connector according to one of the preceding claims, **characterized in that** the thin axial parting cut (27) has a cut extent (wt) of 0.01 mm to 0.7 mm, preferably 0.01 mm to 0.5 mm, particularly preferably 0.01 mm to 0.1 mm.

7. Plug connector according to one of the preceding claims, **characterized in that** the lengths (lt) of the axial parting cuts (27) of the retaining elements (14, 15, 16) are between 0.5 mm to 4.0 mm, preferably between 1.0 mm and 2.5 mm.

8. Plug connector according to one of the preceding claims, **characterized in that** the retaining elements (14, 15, 16) arranged on the respective side walls (12) on either side of a connector centre (4) are at different heights (h1, h2) above the base (11).

9. Plug connector according to one of the preceding claims, **characterized in that** the retaining elements (14, 15, 16) arranged on the respective side walls (12) on either side of a connector centre (4) have different widths (b15, b15, b16) along their front edge (20).

10. Plug connector according to one of the preceding claims, **characterized in that** the retaining elements (14) arranged on the respective side walls (12) adjacent to a connector centre (4) on either side of the connector centre (4) have a higher level of spring stiffness than the other retaining elements (15, 16).

11. Plug connector according to one of the preceding claims, **characterized in that** the pairs of retaining elements (14, 15, 16) located opposite one another on either side of a central longitudinal direction (5) of the plug connector (1) have different flaring extents (w1, w2), wherein the pairs of retaining elements (16) which are respectively adjacent to the end side (9) have a flaring extent (w1) which is smaller than the flaring extent (w2) of the other pairs of retaining elements (14, 15) .

12. Plug connector according to one of the preceding claims, **characterized in that** the side walls (12) are oriented perpendicularly to the base (11) or are directed obliquely outwards to a minimal extent and are tilted through an angle (α) in relation to the vertical.

13. Plug connector according to one of the preceding claims, **characterized in that** the base (11) has one or more, preferably two, raised peripheral axial beads (40), which is/are designed in each case for receiving an axial row of perforations (48) on the hollow profile (3) and is/are arranged at a respectively lateral distance from the adjacent longitudinal periphery of the base (11) and from the transition (50) there to the side wall (12), wherein the outer side (51) of the otherwise preferably planar base (2) is arranged at the same height on either side of the bead(s) (40).

14. Plug connection of insulated-glazing spacers, wherein the plug connection (2) comprises a metallic hollow profile (3) with hollow-profile walls (43, 44, 45) having metallic inner sides and also comprises an inserted plug connector (1), **characterized in that** the plug connector (1) is designed according to one of Claims 1 to 13.

15. Plug connection according to Claim 14, **characterized in that** the base (11) of the plug connector (1) is arranged on a profile base (42) of the hollow profile (3), the profile base being oriented towards the interior space of the insulated glazing, wherein it is preferably the case that, in its central region and at its transitions (50) to the side walls (12), the base (11) of the plug connector (1) butts in planar fashion against the profile base (42).

## Revendications

1. Connecteur pour profilés creux (3) d'entretoises d'un vitrage isolant, qui sont réalisés sous forme de profilés creux métalliques (3) avec des côtés intérieurs métalliques des parois (43, 44, 45) de profilés creux, le connecteur (1) présentant une section transversale essentiellement en forme de U avec des côtés frontaux ouverts (9), un espace creux intérieur (10) axialement continu et un fond (11) orienté vers l'espace intérieur de la vitre du vitrage isolant en position de montage, ainsi que des parois latérales (12) situées sur le bord et partant du fond (11), et un trou central (6), chaque bord libre (13) des parois latérales (12) présentant une pluralité d'éléments de retenue élastiques évasés latéralement (14, 15, 16) qui, en vue latérale, dans leur zone avant libre (22), présentent une forme rectangulaire avec des bords supérieur et inférieur (18, 19) ainsi qu'un bord avant (20) orienté transversalement par rapport à ceux-ci et qui, dans leur zone de transition arrière (21), sont pliés latéralement en un point de flexion (17) de la paroi latérale (12), au moins un élément de retenue (14, 15, 16) présentant sur sa zone avant libre (22) une déformation de torsion (26) de préférence inclinée vers l'extérieur autour de son axe longitudinal (25), dans lequel
- les éléments de retenue (14, 15, 16) présentent des bords supérieurs et inférieurs (18, 19) droits et parallèles, et présentent de préférence un bord avant (20) , de préférence droit, orienté transversalement aux bords supérieurs et inférieurs (18, 19), avec des coins supérieurs et inférieurs (23, 24) et
- les éléments de retenue (14, 15, 16) sont séparés de leur paroi latérale (12) au niveau de la face inférieure par une fine découpe axiale droite (27) avec des bords découpés parallèles étroitement adjacents.

2. Connecteur selon la revendication 1, **caractérisé en ce que** la paroi latérale (12) présente, faisant suite à un élément de retenue (14, 15, 16) et au point de pliage (17), une zone de paroi latérale (28) avec un flanc arrière (29) incliné en direction du fond (11), le flanc arrière (29) incliné se transformant de préférence, à l'extrémité inférieure en une gorge (30) à angle aigu, de préférence arrondie, en une section de paroi latérale (31) droite et orientée transversalement par rapport au fond (11), qui se termine de préférence sur le bord avant (20) de l'élément de retenue (15, 16) suivant.

3. Connecteur selon la revendication 1 ou la revendication 2, **caractérisé en ce que** le connecteur (1) présente sur chacune des faces frontales (9) un biseau avant (34) sur le bord libre (13) des parois latérales (12), qui se prolonge par une bosse saillante (35) dans le bord supérieur (18) de l'élément de retenue (16) adjacent à la face frontale (9).

4. Connecteur selon l'une des revendications précédentes, **caractérisé en ce que**, dans la zone avant libre (22) de l'élément ou des éléments de retenue tordu(s) (14, 15, 16), le bord supérieur (18) de l'élément de retenue est situé plus à l'extérieur que le bord inférieur (19).

5. Connecteur selon l'une des revendications précédentes, **caractérisé en ce que** la longueur axiale (1) des éléments de retenue (14, 15, 16) est supérieure à leur largeur (b) le long du bord avant (20).

6. Connecteur selon l'une des revendications précédentes, **caractérisé en ce que** la fine découpe axiale de séparation (27) présente une largeur de découpe (wt) comprise entre 0,01 mm et 0,7 mm, de préférence entre 0,01 mm et 0,5 mm, de façon encore préférée, entre 0,01 mm et 0,1 mm.

7. Connecteur selon l'une des revendications précédentes, **caractérisé en ce que** les longueurs (lt) des découpes axiales de séparation (27) des éléments de retenue (14, 15, 16) sont comprises entre 0,5 mm et 4,0 mm, de préférence entre 1,0 mm et 2,5 mm.

8. Connecteur selon l'une des revendications précédentes, **caractérisé en ce que** les éléments de retenue (14, 15, 16) agencés de part et d'autre d'un centre de connecteur (4) sur les parois latérales respectives (12) présentent des hauteurs différentes (h1, h2) au-dessus du fond (11).

9. Connecteur selon l'une des revendications précédentes, **caractérisé en ce que** les éléments de retenue (14, 15, 16) disposés de part et d'autre d'un centre de connecteur (4) sur les parois latérales respectives (12) ont des largeurs différentes (b15, b15, b16) le long de leur bord avant (20).

10. Connecteur selon l'une des revendications précédentes, **caractérisé en ce que** les éléments de retenue (14) agencés de part et d'autre d'un centre de connecteur (4) sur les parois latérales respectives (12) adjacentes au centre de connecteur (4), ont une rigidité élastique plus élevée que celle des autres éléments de retenue (15, 16).

11. Connecteur selon l'une des revendications précédentes, **caractérisé en ce que** les paires d'éléments de retenue (14, 15, 16) situées en face les unes des autres de part et d'autre d'une direction longitudinale centrale (5) du connecteur (1) présentent des largeurs d'ouverture différentes (w1, w2), les paires d'éléments de retenue (16) respectivement adjacentes à la face frontale (9) ayant une largeur d'ouverture (w1) inférieure à la largeur d'ouverture (w2) des autres paires d'éléments de retenue (14, 15).

12. Connecteur selon l'une des revendications précédentes, **caractérisé en ce que** les parois latérales (12) sont orientées perpendiculairement au fond (11) ou sont orientées vers l'extérieur avec une inclinaison minimale et sont inclinées d'un angle (α) par rapport à la verticale.

13. Connecteur selon l'une des revendications précédentes, **caractérisé en ce que** le fond (11) présente une ou plusieurs, de préférence deux, moulures de fond axiales en relief (40) côté bord, qui est/sont formées chacune pour recevoir une rangée axiale de perforations (48) sur le profilé creux (3) et qui est/sont agencée(s) avec une distance latérale respective par rapport au bord longitudinal adjacent du fond (11) et à la transition (50) vers la paroi latérale (12), le côté extérieur (51) du fond (2), par ailleurs de préférence plat, étant agencé à la même hauteur des deux côtés de la ou des moulure(s) de fond (40).

14. Connexion d'entretoises d'un vitrage isolant, la connexion (2) présentant un profilé creux métallique (3) avec des côtés intérieurs métalliques des parois (43, 44, 45) du profilé creux et un connecteur (1), **caractérisée en ce que** le connecteur (1) est réalisé selon l'une des revendications 1 à 13.

15. Connecteur selon la revendication 14, **caractérisé en ce que** le fond (11) du connecteur (1) est disposé sur un fond de profilé (42) du profilé creux (3) qui est orienté vers l'espace intérieur du vitrage isolant, le fond (11) du connecteur (1) étant de préférence en contact plan avec le fond de profilé (42) au niveau de sa zone de fond centrale et au niveau de ses transitions (50) vers les parois latérales (12).
